# EUROPÄISCHE PATENTSCHRIFT

(11) **EP 0 617 391 B1**
(45) Veröffentlichungstag und Bekanntmachung des Hinweises auf die Patenterteilung: **04.12.2002**
(21) Anmeldenummer: 94104565.0
(22) Anmeldetag: 22.03.1994
(51) Int. Cl.: G08C 15/00

(54) **Anlage zur zentralen Erfassung von Energieverbrauchskosten**
Apparatus for central acquisition of energy consumption costs
Installation pour la saisie centrale des frais de consommation d'énergie

(30) Priorität: 22.03.1993 DE 4309589
(43) Veröffentlichungstag der Anmeldung: 28.09.1994
(73) Patentinhaber: KUNDO SYSTEMTECHNIK GmbH, 78112 St. Georgen (DE)
(72) Erfinder: Meier,Helmut, D-66620 Primstal (DE); Wöhrstein,Hermann, D-78052 Villingen-Schwenningen (DE); Pfeiffer,Ulrich, D-78112 St.Georgen (DE); Bresselschmitt,Joachim, D-78120 Furtwangen (DE)
(74) Vertreter: Goy, Wolfgang, Dipl.-Phys.

(56) Entgegenhaltungen:
- WO-A-93/04451
- WO-A-94/09464
- US-A- 5 056 107
- SIEMENS COMPONENTS Bd. 25, Nr. 4 , August 1990 , MUNCHEN DE Seiten 142 - 145 NIESTROJ ET AL 'Cost-Attractive, Reliable Remote Controls Use SAW Resonators'

## Beschreibung

Die Erfindung betrifft eine Anlage zur zentralen Erfassung von Energieverbrauchskosten, so Heizungs- und Warmwasserkosten in Wohn- und/oder Geschäftsräumen, wobei die einzelnen Verbrauchsstellen durch Übermittlung von codierten Signalen die jeweilige Meßstelle, den jeweils aufgelaufenen Verbrauchswert und ggf. weitere kennzeichnenden Daten an eine zentrale Empfangsstelle melden, welche die übermittelten Daten der einzelnen Meßstellen zentral erfaßt und ggf. der Abrechnung zugeführt werden.

Zweck der Erfindung ist es, die Erfassung von Verbrauchswerten, insbesondere von Heiz- oder Warmwasserkosten zu erleichtern.

Die US-A-5 056 107 offenbart eine Anlage zur zentralen, automatischen Erfassung von Messdaten einer Mehrzahl von Messstellen. Zu diesem Zweck ist jeder Messstelle eine Messeinrichtung zugeordnet, welche den jeweiligen Messwert speichert. Zu einer durch einen Zufallsgenerator bestimmten Zeit wird der Messwert über einen Sender in einer sequenziellen Impulsfolge ausgesendet und von einer gemeinsamen, zentralen Empfangsstelle empfangen, wo eine Weiterverarbeitung stattfinden kann. Der Nachteil bei diesem bekannten Verfahren besteht darin, dass die Signalfolgeübertragung störbehaftet sein kann, so dass eine Auswertung in der Empfangsstelle nicht möglich ist.

Verbrauchsstellen, insbesondere für Heizung und/oder Warmwasser, werden vielfach durch elektronische Verbrauchsmeßgeräte, sogenannte Heiz- oder Warmwasserkostenverteiler überwacht, wobei an einer jeden Meßstelle ein komplettes Einzelgerät vorgesehen sein kann. Hierbei wird die Differenz zwischen mittlerer Heizkörper- oder Warmwasserspendertemperatur und einem Bezugswert festgestellt.

Aus dieser Differenz und einem Bewertungsfaktor sowie der Integration über die Zeit wird der relative Wert des Einzelverbrauches festgestellt, in einem elektronischen Speicher fixiert und angezeigt.
Hierbei ist es jedoch notwendig, bei der jährlichen Übertragung oder Erfassung des Verbrauchswertes eine jede Meßstelle aufzusuchen und den ermittelten Verbrauch entweder visuell oder datentechnisch abzulesen bzw. zu übernehmen. Dies ist umständlich, da der jeweilige Bewohner einer Wohneinheit vorher benachrichtigt und seine Anwesenheit erbeten werden muß.

Es ist auch bekannt, anstelle von kompletten Meßgeräten an den Verbrauchsstellen lediglich Temperatursensoren mit entsprechenden elektronischen Schaltungseinheiten zur Erfassung des Bewertungsfaktores anzubringen. Diese Erfassungsschaltungen werden jeweils über ein Leitungsnetz mit einer Auswerte- und Anzeigezentrale verbunden.

Hier entfällt zwar die Notwendigkeit eines direkten Zuganges zu einer jeden Meßstelle zwecks Ermittlung des Verbrauches, es ist aber ein Leitungsnetz notwendig, das einerseits aufwendig ist, andererseits Störungseinflüssen ausgesetzt sein kann.

Der Erfindung liegt die Aufgabe zugrunde, eine individuelle Ablesung von Meßstellen für Verbrauchswerte, insbesondere Heizungs- und Warmwasserverbrauchswerten zu ermöglichen, ohne daß ein direkter Zugang zu den einzelnen Meßstellen erforderlich und ohne daß ein Anschluß an ein zu einer gemeinsamen Zentrale führendes Leitungssystem notwendig sind.

Die Erfindung löst die gestellte Aufgabe dadurch, daß einer jeden Meßstelle eine elektronische Verbrauchsverteilereinrichtung zugeordnet ist, die einen relativen oder absoluten Verbrauchswert an der betreffenden Meßstelle erarbeitet, aufsummiert, elektronisch speichert und ggf. auch unmittelbar anzeigt,
daß der elektronischen Verbrauchsverteilereinrichtung ein elektronischer Parallel-Serienwandler zugeordnet ist, welcher den elektronisch festgehaltenen und codierten Verbrauchswert in eine sequentielle codierte Impulsfolge umwandelt, welche von dem elektronischen Parallel-Serienwandler abgearbeitet und emittiert wird;
daß der Verbrauchsverteiler-Einrichtung ein elektromagnetische Wellen abstrahlender Sender zugeordnet ist, der von dem Parallel-Serienwandler im Rhythmus der von letzterem verabfolgten codierten Impulsfolge geschaltet wird;
daß der zentralen Empfangsstelle ein elektromagnetische Wellen selektierender und aufnehmender Empfänger zugeordnet ist, der
die übermittelten elektromagnetischen sequentiellen Impulssignale in die zentrale Empfangsstelle überträgt, und mit einem Timer der mittels eines Zufallsgenerators nach einem zeitlichen Zufallsprinzip das Senden der Impulsfolge auslöst, wobei der Timer die Auslösung der sequentiellen Impulsfolge über den Sender mehrmals nacheinander wiederholt. Eine Ausgestaltungsform nach Anspruch. 2 der Erfindung wird darin gesehen, daß die Verbrauchsverteiler-Einrichtung, der Parallel-Serienwandler und der elektromagnetische Wellen abstrahlende Sender in einem gemeinsamen Gehäuse angeordnet und zu einer Baueinheit vereinigt sind.

Eine weitere Ausführungsform der Erfindung besteht gemäß Anspruch 3 darin, daß die Antenne des elektromagnetischen Wellen abstrahlenden Senders mit in dem gemeinsamen Gehäuse angeordnet ist, das im wesentlichen aus einem nichtmetallischen Werkstoff besteht.

Zusätzliche Ausführungsformen der Erfindung sind in weiteren Unteransprüchen erfaßt und aus diesen entnehmbar.

Die Erfindung ist in der nachfolgenden Beschreibung in Form eines möglichen Ausführungsbeispieles im einzelnen erläutert und in den beigegebenen Zeichnungen dargestellt.

Es bedeuten:
- Figur 1: eine Prinzipdarstellung einer Meßstelle nach der Erfindung;
- Figur 2: eine Blockschaltung der Meßstelle nach Figur 1;
- Figur 3: schematische Darstellung einer von der Meßstelle verabfolgten codierten Impulsfolge;
- Figur 4: ein Systemschema der Anlage nach der Erfindung.

In Figur 1 ist eine Verbrauchsverteilereinrichtung 1 dargestellt, welche an einem Heizkörper 2 angeordnet ist. Der Anbau und die Anordnung der Verbrauchsverteilereinrichtung 1 am Heizkörper 2 entspricht derjenigen eines elektronischen Heizkostenverteilers. Das Gehäuse 3 der Verbrauchsverteilereinrichtung 1 umschließt die Schaltungsanordnung 4, z.B. in Form einer gedruckten Schaltung, die Anzeige 5 für den aktuellen Meßwert und die Anzeige 6 für den Bewertungsfaktor. Die Anzeige 5 wird kontinuierlich vom aktuellen Anzeigewert für kurze Zeit auf einen oder mehrere Altanzeigewerte des Verbrauches selbsttätig umgeschaltet.

An einer Buchse 7 im Gehäuse 3 ist der Anschluß eines Steckers möglich, durch welchen im Bedarfsfalle der eine oder der andere Anzeigewert von der Verbrauchsverteilereinrichtung auf einen Handcomputer auslesbar bzw. übertragbar ist. Die Meßschaltung 4 der Verbrauchsverteilereinrichtung als solche entspricht zunächst derjenigen eines üblichen Heizkostenverteilers.

In Figur 2 ist eine Blockschaltung der Verbrauchsverteilereinrichtung 1 schematisch dargestellt. Dem Mikroprozessor 10 der Schaltung 4 der Verbrauchsverteilereinrichtung 1 ist über einen Parallelanschluß (Vielfachanschluß) oder einen Bus ein Parallelserienwandler 12 nachgeschaltet, der den vom Mikroprozessor 10 parallel übermittelten Verbrauchswert, z.B. den aktuellen Verbrauchswert, in einen durch eine serielle Impulsfolge übertragbaren Meßwert umwandelt, der ebenso wie der parallel übermittelte Verbrauchswert digital codiert ist.

Dem Parallelserienwandler 12 ist eine Senderschaltung eines Senders 15 nachgeordnet, welche vom Parallelserienwandler 12 taktweise steuerbar ist.

Hierzu ist in der Blockschaltung der Verbrauchsverteilereinrichtung 1 ein Timer 16 vorgesehen, der in Abständen, z.B. 3 - 4 Wochen, sowohl den Parallelserienwandler 12 als auch einen Zufallsgenerator 18 aktiviert; letzterer steuert in Abständen, welche von der statistischen Wahrscheinlichkeit bestimmt werden, einen weiteren Timer 20, der im Laufe von Minuten jedesmal sowohl den Sender 15 als auch den Parallelserienwandler 12 aktiviert, und zwar mehrmals in Repetition.

Der über den Timer 16 schon vorbereitete Parallelserienwandler 12 überträgt den ihm am Eingang vom Mikroprozessor 10 vorgegebenen Wert des ermittelten Verbrauches an den Sender 15 in Form einer codierten, seriellen Impulsfolge, welche z.B. durch eine Impuls- Lückenkombination gebildet sein kann. Durch den Timer 20 wird der Parallelserienwandler 12 immer wieder erneut ausgelöst und vollzieht über den Sender 15 die serielle hochfrequente Impulsemission. Dieser Vorgang hat den Zweck, sicherzustellen, daß auch bei einer störbehafteten Signalfolgeübertragung aus einer Folge von mehreren Impulsemissionen wenigstens eine als richtig bzw. zulässig von der Empfangsstelle 30 - 32 erkannt und ausgewertet werden kann.

Die im vorliegenden Ausführungsbeispiel vorgesehenen Meßstellen sind also Verbrauchsverteilereinrichtungen 1, die im vorliegenden Fall als Heizkostenverteiler ausgebildet sind. Nach einer bestimmten Anzahl.von Funktionsspielen des Timers 20 schaltet sich dieser selbsttätig ab und erfährt erst wieder eine Auslösung durch den nächsten Impuls des Zufallsgenerators 18. Nach einiger Zeit schaltet der Timer 16 ab und damit werden auch der Parallelserienwandler 12 und der Zufallsgenerator 18 abgeschaltet. Es werden somit keine Takt- oder Steuerimpulse mehr der Sendeschaltung 15 zugeführt.

In Figur 3 ist eine vom Sender 15 zu verabfolgende Impulsfolge beispielsweise dargestellt.

Durch Kombinationen von Impulsen und Impulslücken werden bestimmte Meßwerte und Kenndaten von der Verbrauchsverteilereinrichtung 1 nach der Empfangsstelle 30 - 32 übertragen. Diese Datenprotokolle beinhalten z.B. den aktuellen Verbrauchswert, einen oder mehrere Altverbrauchswerte, den Bewertungsfaktor, die Kenndaten der Verbrauchsverteilereinrichtung 1 etc.

In Figur 4 ist ein Systemschema der Anlage nach der Erfindung dargestellt. Es sind die Verbrauchsverteilereinrichtungen 1 der einzelnen Etagen bzw. Etagen- und Wohnbereiche 21, 22 und 23 symbolisch abgebildet. Von den Verbrauchsverteilereinrichtungen 1 dieser Etagen- und Wohnbereiche werden die jeweils zugeordneten Empfangsstellen 31, 32 und 33 durch hochfrequente codierte Impulsfolgen beaufschlagt, welche ihrerseits über Funk die zugeordnete Hauptempfangsstelle 40 ansteuern. Diese steht gegebenenfalls über eine geeignete Schnittstelle 45 und über das Telekomsystem mit einer Verrechnungszentrale in Verbindung, wo die übermittelten Meßwerte durch Rechner automatisch in Abrechnungen für die einzelnen Etagen- bzw. Wohnbereiche 21, 22 und 23 der Verbrauchsverteilereinrichtungen 1 übertragen werden.

Die Verbindung zwischen den Empfangsstellen 31, 32 und 33 und der Hauptempfangsstelle 40 kann ggf. auch durch Leitungen oder einen Bus erfolgen.

Die Anordnung kann vorteilhaft auch so getroffen sein, daß die Empfangsstelle 30 - 32 einen Ausgang zur Auslesung der ermittelten und aufbereiteten Meßergebnisse durch einen tragbaren Computer aufweist.

In allen diesen Fällen besteht der große Vorteil, daß die ihrem Energieverbrauch nach zu erfassenden Wohnungen, Appartements etc. zur Ablesung der aufgelaufenen Verbrauchsdaten nicht betreten werden müssen, sondern daß diese Erfassung von außerhalb dieser Wohneinheiten erfolgen kann.

Die Anlage nach der Erfindung ist zweckmäßig solchermaßen ausgestaltet, daß ein bei der Empfangsstelle 30 - 32 eingehendes Meßergebnis, welches von einer Verbrauchsverteilereinrichtung 1 übermittelt wurde, an Hand eines im Rechner der Empfangsstelle 30 - 32 vorliegenden Softwareprogrammes mit einem bereits früher von dieser Verbrauchsverteilereinrichtung 1 übertragenen Meßergebnis verglichen wird. Der rechnergesteuerte Vergleich der beiden Meßergebnisse schließt hierbei eine Überprüfung auf Vollständigkeit der überreichten Daten, deren Plausibilität, Sukzessivität etc. mit ein.

Die von einer Verbrauchsverteilereinrichtung 1 übermittelten Datenprotokolle umfassen zweckmäßig neben aktuellen und früheren Verbrauchswerten auch Daten zur Identifizierung des betreffenden Meßgerätes, chronologische Daten sowie eine oder mehrere, die übermittelten Meßwerte paraphierenden Schlüsselzahlen zur Überprüfung der Korrektheit der durchgeführten Datenübertragung.

Die Erstellung und Verabfolgung der vorstehenden Daten durch den Sender 15 der Verbrauchsverteilereinrichtung 1 erfolgt unter Mitwirkung des der Verbrauchsverteilereinrichtung 1 zugeordneten Mikroprozessors bzw. Mikrocomputers 10, auf dessen zugeordneten Datenspeichern die übermittelten Meßdaten, so aktueller Verbrauchswert, Altverbrauchswert zusammen mit weiteren relevanten Daten abgelegt sind.

Über geeignete, dem Mikroprozessor 10 zugeordnete Software erfolgt die Abarbeitung der Übertragungsvorgänge für die Datenprotokolle über den der Verbrauchsverteilereinrichtung 1 zugeordneten Sender 15.

Die vorzugsweise als Heizkosten- oder Warmwasserkostenverteiler 1 ausgebildete Verbrauchsverteilereinrichtung besteht vorteilhaft aus Bau- und Schaltelementen eines serienmäßigen Heizkosten- oder Warmwasserkostenverteilers. Sämtliche für die drahtlose Datenübertragung notwendigen zusätzlichen Bau- und Schaltelemente sind innerhalb des Gehäuses 3 der als serienmäßiger Heizkosten- oder Warmwasserkostenverteiler ausgebildeten Verbrauchsverteilereinrichtung 1 angeordnet.

Wird bei einer Empfangsstelle 30 - 32, welche eine Anzahl von Verbrauchsverteilereinrichtungen 1 überwacht bzw. kontrolliert, bei einer oder mehreren der Meßstellen das Ausbleiben eines verwertbaren Datenprotokolles innerhalb eines bestimmten Zeitraumes festgestellt, so erfolgt die Verabfolgung eines Meldesignales, das durch eine spezifische Anzeige gebildet ist. Diese kann z.B. in einer visuellen Anzeige auf dem Monitor oder einem Ausdruck an einem Drucker etc. bestehen, welche der zentralen Empfangsstelle 30 - 32 zugeordnet sein können.

Im Interesse der Funktions- und Datensicherheit der Anlage nach der Erfindung ist bei den Empfangsstellen 30 - 32 und der Hauptempfangsstelle 40 zweckmäßig eine Datensicherung gegen Netzausfall und Absturz der Rechner zugeordnet bzw. vorgesehen.

Die Anlage nach der Erfindung arbeitet vorteilhaft mit Frequenzen in der Größenordnung von ca. 430 MHz, also im cm-Wellenbereich. Durch Frequenzen in dieser Größenordnung werden günstige Übertragungseigenschaften erzielt.

Als frequenzbestimmtende Elemente für die Senderschaltungen 15 der Verbrauchsverteilereinrichtungen 1 in Anlagen nach der Erfindung empfehlen sich für Frequenzen in der in Frage kommenden Größenordnung die in der Elektronik auch für die sogenannten "SAW-Filter" (SAW = Surface Accoustic Wave) verwendeten Resonanzelemente auf piezoelektrischer-akustischer Basis. Diese elektronischen Bauelemente sind auch unter der Bezeichnung "OFW-Komponenten" bekannt.

Diese elektronischen Teile lassen sich miniaturisiert und mit reproduzierbaren Daten herstellen, wodurch ein Abgleich überflüssig wird. Sie weisen eine hohe elektrische Güte auf, bei gleichzeitig großer Temperatur- und Alterungsbeständigkeit. Sie sind insbesondere bei Produktion in hohen Stückzahlen preisgünstig zu fertigen. Auf Grund dieser günstigen Eigenschaft sind diese Bauelemente für den vorliegenden Anwendungsfall als frequenzbestimmende Elemente der Sender 15 ganz besonders geeignet.

Die Erfindung hat eine Reihe von Vorteilen aufzuweisen. So ist eine schnelle Montage von Verbrauchsverteilereinrichtungen (Heizkostenverteilern, Warmwasserkostenverteilern) möglich. Eine Ergänzung oder Versetzung von Heizkörpern in Räumen einer Wohnung oder eines Appartements ist ohne Schwierigkeiten durchführbar. Keine Probleme ergeben sich bei Änderungen in der Raumeinteilung zwischen nebeneinander liegenden Wohnungen.

Bei drahtgebundenen Anlagen mit zentraler Erfassung hingegen sind derartige Anpassungen oder Veränderungen mit zum Teil ganz erheblichen Schwierigkeiten verbunden.

## Patentansprüche

1. Anlage zur zentralen Erfassung von Energieverbrauchskosten einer Mehrzahl von Verbrauchsstellen, beispielsweise Heizungs- und Warmwasserkosten in Wohn- und/oder Geschäftsräumen,
mit einer der jeweiligen Verbrauchsstelle zugeordneten elektronischen Verbrauchsverteiler-Einrichtung (1), welche einen relativen oder absoluten Verbrauchswert an der betreffenden Meßstelle erarbeitet, aufsummiert und elektronisch speichert,
mit einem elektromagnetische Wellen abstrahlenden Sender (15) zum codierten sowie durch einen Timer (20) mittels eines Zufallsgenerators (16,18) nach einem zeitlichen Zufallsprinzip bestimmten Senden des gespeicherten Verbrauchswertes in einer sequentiellen Impulsfolge sowie
mit einer gemeinsamen, zentralen Empfangsstelle (30,31,32) mit einem elektromagnetische Wellen selektierenden und aufnehmenden Empfänger, welcher die übermittelten elektromagnetischen sequentiellen Impulsfolge der zentralen Empfangsstelle (30,31,32) überträgt,
**dadurch gekennzeichnet,**
**daß** der Verbrauchsverteiler-Einrichtung (1) ein elektronischer Parallel-Serien-Wandler (12) nachgeordnet ist, welcher den in paralleler Form vorliegenden Verbrauchswert in die sequentielle Impulsfolge umwandelt und welcher den Sender (15) im Rhythmus der zu übertragenden Impulsfolge schaltet, und
**daß** der Timer (20) die Auslösung der sequentiellen Impulsfolge über den Sender (15) mehrmals nacheinander wiederholt.

2. Anlage nach dem vorhergehenden Anspruch,
**dadurch gekennzeichnet,**
**dass** die Verbrauchsverteiler-Einrichtung (1), der Parailel-Serienwandler (12) und der elektromagnetische Wellen abstrahlende Sender (15) in einem gemeinsamen Gehäuse (3) angeordnet und zu einer Baueinheit (1) vereinigt sind.

3. Anlage nach einem der vorhergehenden Ansprüche,
**dadurch gekennzeichnet,**
**dass** die Antenne des elektromagnetischen Wellen abstrahlenden Senders (15) mit in dem gemeinsamen Gehäuse (3) angeordnet ist, das im Wesentlichen aus einem nichtmetallischen Werkstoff besteht.

4. Anlage nach einem der vorhergehenden Ansprüche,
**dadurch gekennzeichnet,**
**dass** der Zufallsgenerator (16, 18) eine Impulshäufigkeit von einem Impuls in einigen Wochen aufweist.

5. Anlage nach einem der vorhergehenden Ansprüche,
**dadurch gekennzeichnet,**
**dass** der Timer (20) durch einen Impulsgeber des Mikroprozessors (10) der Verbrauchsverteiler-Einrichtung (1) gebildet ist.

6. Anlage nach einem der vorhergehenden Ansprüche,
**dadurch gekennzeichnet,**
**dass** die Verbrauchsverteiler-Einrichtung (1) durch die Bauelemente und die Schaltungsanordnung (4) eines serienmäßigen Heizkosten- oder Warmwasserkostenverteilers gebildet ist.

7. Anlage nach Anspruch 6,
**dadurch gekennzeichnet,**
**dass** die Verbrauchsverteiler-Einrichtung (1) eine Anzeigevorrichtung für den Verbrauchswert (5) und den Bewertungsfaktor (6) aufweist.

8. Anlage nach einem der vorhergehenden Ansprüche,
**dadurch gekennzeichnet,**
**dass** zwei oder mehrere zentrale Empfangsstellen (30, 31, 32) mehrere Etagenbereiche durch eine Hauptempfangsstelle (40) zusammengefasst sind, die die Auswertung der einzelnen zentralen Empfangsstellen (30, 31, 32) übernimmt und zentral aufbereitet.

9. Anlage nach Anspruch 8,
**dadurch gekennzeichnet,**
**dass** die einzelnen zentralen Empfangsstellen (30, 31, 32) verschiedener Etagenbereiche mit der Hauptempfangsstelle (40) über Leitungen durch ein Bus-System verbunden sind.

10. Anlage nach Anspruch 8,
**dadurch gekennzeichnet,**
**dass** die einzelnen zentralen Empfangsstellen (30, 31, 32) verschiedener Etagenbereiche mit der Hauptempfangsstelle (40) durch eine hochselektive Sende-Empfangs-Vorrichtung im UHF-Bereich hoher Empfindlichkeit verbunden sind.

11. Anlage nach einem der vorhergehenden Ansprüche,
**dadurch gekennzeichnet,**
**dass** bei der zentralen Empfangsstelle (30, 31, 32) ein eingehendes Messergebnis, das von einer Verbrauchsverteiier-Einrichtung (1) übermittelt wurde, mit einem früher eingegangenen Messergebnis dieser Einrichtung (1) auf Vollständigkeit, Plausibilität und Sukzessivität überprüft wird.

12. Anlage nach einem der vorhergehenden Ansprüche,
**dadurch gekennzeichnet,**
**dass** durch die Verbrauchsverteller-Einrichtung (1) über deren zugeordneten Sender (15) ein vollständiges Datenprotokoll in Form eines Impulscodes an die zentrale Empfangsstelle (30, 31, 32) übermittelt wird.

13. Anlage nach Anspruch 12,
**dadurch gekennzeichnet,**
**dass** das Datenprotokoll sowohl den aktuellen Messwert als auch mindestens einen Altwert einer vorhergegangenen Messperiode sowie den Bewertungsfaktor umfasst.

14. Anlage nach einem der vorhergehenden Ansprüche,
**dadurch gekennzeichnet,**
**dass** bei Ausbleiben eines verwertbaren Messprotokolls innerhalb eines bestimmten Zeitraumes, einer oder mehrerer der von einer zentralen Empfangsstelle (30, 31, 32) überwachten Verbrauchsverteiler-Einrichtungen (1) ein Meldesignal verabfolgt wird.

15. Anlage nach Anspruch 14,
**dadurch gekennzeichnet,**
**dass** das Meldesignal durch eine spezifische Anzeige gebildet ist.

16. Anlage nach Anspruch 15,
**dadurch gekennzeichnet,**
**dass** die spezifische Anzeige in einer visuellen Anzeige auf einem Monitor und/oder einem Ausdruck an einem Printer erfolgt, welche der zentralen Empfangsstelle (30, 31, 32) zugeordnet sind.

17. Anlage nach einem der vorhergehenden Ansprüche,
**dadurch gekennzeichnet,**
**dass** die zentralen Empfangsstellen (30, 31, 32) bzw. die Hauptempfangsstelle (40) mit einer Datensicherung ihrer Rechenspeicher gegen Netzausfall und Absturz versehen sind.

18. Anlage nach einem der vorhergehenden Ansprüche,
**dadurch gekennzeichnet,**
**dass** die der Verbrauchsverteiler-Einrichtung (1) zugeordnete UHF-Sendeschaltung (15) vom Parallel-Serienwandler (12) im Rhythmus des von Letzterem verabfolgten Impuls-Pausen-Codes steuerbar ist.

19. Anlage nach einem der vorhergehenden Ansprüche,
**dadurch gekennzeichnet,**
**dass** die UHF-Senderschaltung (15) im Rhythmus der Impulse und Lücken des Impuls-Pausen-Codes des Impulssignales ein- und ausschaltbar ist.

20. Anlage nach einem der vorhergehenden Ansprüche,
**dadurch gekennzeichnet,**
**dass** die zentrale Empfangsstelle (30, 31, 32) einen Bus-Ausgang zur Auslesung der ermittelten und aufbereiteten Messergebnisse durch einen tragbaren Computer aufweist.

21. Anlage nach Anspruch 20,
**dadurch gekennzeichnet,**
**dass** Sende- (15) und Empfängerschaltung (30, 31, 32) im Bereich der cm-Wellen arbeiten.

22. Anlage nach einem der vorhergehenden Ansprüche,
**dadurch gekennzeichnet,**
**dass** die elektronische Sendeschaltung (15) einen akustischen Wellenfilter (SAW-Filter) als Frequenz-Resonator aufweist.

## Claims

1. Device for central recording of energy consumption costs for a multiplicity of consumer points, for example heating and hot water costs in residential and/or business premises, with an electronic consumption distribution device (1) which is allocated to each consumer point and produces, totals and electronically stores a relative or absolute consumption value at the measurement point concerned, with a transmitter (15) emitting electromagnetic waves for the coded transmission, following a temporal random principle determined by a timer (20) by means of a random generator (16, 18), of the stored consumption value in a sequential pulse sequence, and with a common central receiving point (30, 31, 32) with a receiver selecting and receiving electromagnetic waves which transfer the transmitted electromagnetic sequential pulse sequence to the central receiving point (30, 31, 32), **characterised in that** connected after the consumption distribution device (1) is an electronic parallel-series converter (12) which converts the consumption value present in parallel form into the sequential pulse sequence and switches the transmitter (15) in the rhythm of the pulse sequence to be transmitted, and **in that** the timer (20) repeats the triggering of the sequential pulse sequences by way of the transmitter (15) several times in succession.

2. System according to the previous claim, **characterised in that** the consumption distribution device (1), the parallel-series converter (12) and the transmitter (15) emitting the electromagnetic waves are arranged in a common housing (3) and combined into one assembly unit (1).

3. System according to one of the previous claims, **characterised in that** the antenna of the transmitter (15) emitting the electromagnetic waves is also arranged in the common housing (3) which substantially consists of a non-metallic material.

4. System according to any of the previous claims, **characterised in that** the random generator (16, 18) has a pulse frequency of one pulse every few weeks.

5. System according to any of the previous claims, **characterised in that** the timer (20) is formed by a pulse emitter of the microprocessor (10) of the consumption distribution device (1).

6. System according to any of the previous claims, **characterised in that** the consumption distribution device (1) is formed by the components and the circuitry (4) of a standard heating cost or warm water cost distributor.

7. System according to claim 6, **characterised in that** the consumption distribution device (1) has a display device for the consumption value (5) and the valuation factor (6).

8. System according to any of the previous claims, **characterised in that** two or more central receiving points (30, 31, 32) of several step ranges are combined by a main receiving point (40) which takes over the analysis from the individual central receiving points (30, 31, 32) and processes this centrally.

9. System according to claim 8, **characterised in that** the individual central receiving points (30, 31, 32) of different step ranges are connected with the main receiving point (40) by way of lines in a bus system.

10. System according to claim 8, **characterised in that** the individual central receiving points (30, 31, 32) of different step ranges are connected with the main receiving point (40) by a highly selective, high sensitivity transmitter-receiver device in the UHF range.

11. System according to any of the previous claims, **characterised in that** at the central receiving point (30, 31, 32) an incoming measurement result transmitted by a consumption distribution device (1) is checked for completeness, plausibility and successivity against a previously received measurement result from this device (1).

12. System according to any of the previous claims, **characterised in that** the consumer distribution device (1) by way of its allocated transmitter (15) transmits a complete data protocol in the form of a pulse code to the central receiving point (30, 31, 32).

13. System according to claim 12, **characterised in that** the data protocol and the actual measurement value also comprise at least one old value from a previous measurement period and the valuation factor.

14. System according to any of the previous claims, **characterised in that** if no evaluable measurement protocol is received within a specific period, a report signal is given by one or more of the consumption distribution devices (1) monitored by a central receiving point (30, 31, 32).

15. System according to claim 14, **characterised in that** the report signal is formed by a specific display.

16. System according to claim 15, **characterised in that** the specific display takes the form of a visual display on a monitor and/or a print out on a printer which is allocated to the central receiving point (30, 31, 32).

17. System according to any of the previous claims, **characterised in that** the central receiving points (30, 31, 32) or the main receiving point (40) are equipped with data protection of their computer memory against power failure and crashing.

18. System according to any of the previous claims, **characterised in that** the UHF transmitter circuit (15) allocated to the consumption distribution device (1) can be controlled by the parallel-series converter (12) in the rhythm of the pulse-pause code emitted by the latter.

19. System according to any of the previous claims, **characterised in that** the UHF transmitter circuit (15) can be switched on and off in the rhythm of the pulses and gaps of the pulse-pause code of the pulse signal.

20. System according to any of the previous claims, **characterised in that** the central receiving point (30, 31, 32) has a bus output for a portable computer to read the determined and prepared measurement results.

21. System according to claim 20, **characterised in that** the transmission (15) and receiving circuits (30, 31, 32) work in the range of the cm waves.

22. System according to any of the previous claims, **characterised in that** the electronic transmission circuit (15) has an acoustic wave filter (SAW filter) as a frequency resonator.

## Revendications

1. Système de saisie centrale des frais de consommation d'énergie de plusieurs points de consommation, par exemple des frais de chauffage et d'eau chaude dans des locaux à usage d'habitation ou commercial,
avec, pour chaque point de consommation, un dispositif répartiteur de consommation électronique (1) qui élabore, totalise et mémorise électroniquement une valeur de consommation relative ou absolue au point de mesure en question,
avec un émetteur (15) émettant des ondes électromagnétiques pour l'envoi codé ainsi que défini selon un principe chronologique aléatoire par un compteur de temps (20) au moyen d'un générateur aléatoire (16, 18) de la valeur de consommation mémorisée sous la forme d'une série séquentielle d'impulsions et
avec un poste central de réception (30, 31, 32) commun, associé à un récepteur captant et sélectionnant les ondes électromagnétiques qui transfère les séries séquentielles d'impulsions électromagnétiques transmises au poste central de réception (30, 31, 32),
**caractérisé par le fait**
**qu'**au dispositif répartiteur de consommation (1) est subordonné un convertisseur parallèle-série électronique (12) qui convertit la valeur de consommation disponible sous forme parallèle en une série séquentielle d'impulsions et commute l'émetteur (15) au rythme de la série d'impulsions à transmettre et
**que** le compteur de temps (20) répète plusieurs fois de suite le déclenchement de la série séquentielle d'impulsions par l'émetteur (15).

2. Système selon la revendication précédente,
**caractérisé par le fait**
**que** le dispositif répartiteur de consommation (1), le convertisseur parallèle-série électronique (12) et l'émetteur (15) émettant des ondes électromagnétiques sont disposés dans un boîtier commun (3) et réunis en un bloc fonctionnel (1).

3. Système selon l'une des revendications précédentes,
**caractérisé par le fait**
**que** l'antenne de l'émetteur (15) émettant des ondes électromagnétiques est également disposée dans le boîtier commun (3), lequel est réalisé pour l'essentiel dans un matériau non métallique.

4. Système selon l'une des revendications précédentes,
**caractérisé par le fait**
**que** le générateur aléatoire (16, 18) présente une fréquence d'impulsions d'une impulsion en quelques semaines.

5. Système selon l'une des revendications précédentes,
**caractérisé par le fait**
**que** le compteur de temps (20) est formé d'un générateur d'impulsions du microprocesseur (10) du dispositif répartiteur de consommation (1).

6. Système selon l'une des revendications précédentes,
**caractérisé par le fait**
**que** le dispositif répartiteur de consommation (1) est formé par les composants et la disposition de circuit (4) d'un répartiteur de frais de chauffage et d'eau chaude standard.

7. Système selon la revendication 6,
**caractérisé par le fait**
**que** le dispositif répartiteur de consommation (1) présente un dispositif d'affichage de la valeur de consommation (5) et du facteur de pondération (6).

8. Système selon l'une des revendications précédentes,
**caractérisé par le fait**
**que** deux ou plusieurs postes de réception centraux (30, 31, 32) de plusieurs étages sont réunis par un poste de réception principal (40) qui assure l'évaluation et le traitement central des différents postes de réception centraux (30, 31, 32).

9. Système selon la revendication 8,
**caractérisé par le fait**
**que** les différents postes de réception centraux (30, 31, 32) des différents étages sont reliés au poste de réception principal (40) par des fils au moyen d'un système de bus.

10. Système selon la revendication 8,
**caractérisé par le fait**
**que** les différents postes de réception centraux (30, 31, 32) des différents étages sont reliés au poste de réception principal (40) par un dispositif émetteur-récepteur à haute sélectivité et haute sensibilité dans la gamme UHF.

11. Système selon l'une des revendications précédentes,
**caractérisé par le fait**
**qu'**un résultat de mesure transmis par un dispositif répartiteur de consommation (1) est vérifié par rapport à un résultat de mesure précédent provenant de ce dispositif (1) quant à son intégrité, sa plausibilité et sa successivité dans le poste de réception central (30, 31, 32).

12. Système selon l'une des revendications précédentes,
**caractérisé par le fait**
**que** le dispositif répartiteur de consommation (1) transmet par son émetteur (15) associé un protocole de données complet sous la forme d'un code d'impulsions au poste de réception central (30, 31, 32).

13. Système selon la revendication 12,
**caractérisé par le fait**
**que** le protocole de données comprend aussi bien la valeur de mesure actuelle qu'au moins une valeur d'une période de mesure antérieure ainsi que le facteur de pondération.

14. Système selon l'une des revendications précédentes,
**caractérisé par le fait**
**qu'**en cas d'absence pendant un laps de temps défini d'un protocole de mesure exploitable d'un ou plusieurs des dispositifs répartiteurs de consommation (1) surveillés par un poste de réception central (30, 31, 32), un signal d'alarme est émis.

15. Système selon la revendication 14,
**caractérisé par le fait**
**que** le signal d'alarme est formé d'un affichage spécifique.

16. Système selon la revendication 15,
**caractérisé par le fait**
**que** l'affichage spécifique est réalisé sous la forme d'un affichage visuel sur un moniteur et/ou d'une sortie sur une imprimante, lesquels sont associés au poste de réception central (30, 31, 32).

17. Système selon l'une des revendications précédentes,
**caractérisé par le fait**
**que** les postes de réception centraux (30, 31, 32) ou le poste de réception principal (40) sont pourvus d'une protection de leur mémoire de calcul contre la coupure de courant et le plantage.

18. Système selon l'une des revendications précédentes,
**caractérisé par le fait**
**que** le circuit d'émission UHF (15) associé au dispositif répartiteur de consommation (1) peut être commandé par le convertisseur parallèle-série (12) au rythme du code impulsions/pauses délivré par ce dernier.

19. Système selon l'une des revendications précédentes,
**caractérisé par le fait**
**que** le circuit d'émission UHF (15) peut être activé et désactivé au rythme des impulsions et des lacunes du code impulsions/pauses du signal d'impulsions.

20. Système selon l'une des revendications précédentes,
**caractérisé par le fait**
**que** le poste de réception central (30, 31, 32) présente une sortie de bus pour la lecture par un ordinateur portable des résultats de mesure déterminés et mis en forme.

21. Système selon la revendication 20,
**caractérisé par le fait**
**que** les circuits d'émission (15) et de réception (30, 31, 32) fonctionnent dans la gamme des ondes centimétriques.

22. Système selon l'une des revendications précédentes,
**caractérisé par le fait**
**que** le circuit électronique d'émission (15) présente un filtre à onde acoustique de surface (filtre SAW) comme résonateur de fréquence.
